# EUROPÄISCHE PATENTSCHRIFT

(11) **EP 0 601 449 B1**
(45) Veröffentlichungstag und Bekanntmachung des Hinweises auf die Patenterteilung: **13.03.1996**
(21) Anmeldenummer: 93119335.3
(22) Anmeldetag: 01.12.1993
(51) Int. Cl.: B65H 67/06

(54) **Vorrichtung zum Entnehmen und Fördern leerer, liegender Garnhülsen zu einer Abgabestelle**
Device for removing and conveying empty and horizontal yarn tubes to a delivery post
Dispositif pour enlever et transporter des tubes de filature vides et horizontaux a un poste de livraison

(30) Priorität: 07.12.1992 DE 4241157
(43) Veröffentlichungstag der Anmeldung: 15.06.1994
(73) Patentinhaber: Zinser Textilmaschinen GmbH, D-73058 Ebersbach/Fils (DE)
(72) Erfinder: Rommelspacher, Rolf, D-73110 Hattenhofen (DE); Fähnrich, Dieter, D-73035 Göppingen (DE); Mann, Hans-Ulrich, D-73054 Eislingen (DE); Vetter, Dieter, D-73061 Ebersbach (DE)

(56) Entgegenhaltungen:
- DE-B- 1 134 011
- DE-U- 9 205 053
- DE-U- 9 207 311

## Beschreibung

Die Erfindung bezieht sich auf eine Vorrichtung zum Entnehmen und Fördern liegender Garnhülsen gemäß dem Oberbegriff des Anspruchs 1.

Ein derartiger Steigförderer ist aus der DE-U-9207331 bekannt. Bei diesem Steigförderer weist das Förderband in vom Durchmesser der Garnhülsen abhängigem Abstand über den Mitnehmerleisten Durchbrüche auf, durch die ein Abstreifnocken durchtreten kann, der die obere von zwei gleichzeitig auf einer Mitnehmerleiste aufliegenden Garnhülsen abwirft. Es hat sich gezeigt, daß dieser am Förderband nachgiebig anliegende Abstreifnocken zu starkem Verschleiß dieses Förderbandes, insbesondere der den Abstreifnocken betätigenden Kanten der Durchbrüche führen kann.

Als Stand der Technik sind weiter Steigförderbänder für Hülsen bekannt (DE 26 39 531 A1, DE 39 12 026 A1), deren durch die Mitnehmerleisten und das Förderband gebildeten Hülsentaschen einen so geringen gegenseitigen Abstand voneinander aufweisen, daß jede Hülsentasche zwangsläufig nur eine einzelne Garnhülse aufnehmen kann. Derartige Steigförderer können jedoch nur Garnhülsen aus einem Vorrat parallel liegender Hülsen entnehmen.

Hülsenförderer, welche wirr liegende Garnhülsen einzeln greifen können, müssen Taschen mit einer Höhe von mindestens etwa halber Hülsenlänge aufweisen. Hierbei kann jedoch der Nachteil auftreten, daß in einer Hülsentasche mehr als eine Hülse mitgeführt wird. Dieser Zustand ist dann störbehaftet, wenn die Hülsen vom Hülsenförderer einzeln abgeliefert werden müssen.

Um diese unerwünschte Situation zu vermeiden, existiert eine Konstruktion (DE-AS 11 34 011), welche mit einer Abwurfeinrichtung versehen ist. Diese weist ein durch das Steigförderband greifendes Scheibenpaket auf, mittels dessen überzählige Garnhülsen abgeworfen werden. Dieses zusätzlich zu bewegende Scheibenpaket erfordert jedoch einen erheblichen baulichen Aufwand.

Der vorliegenden Erfindung liegt demgegenüber die Aufgabe zugrunde, eine Konstruktion der eingangs genannten Art zu schaffen, welche auf einfache Weise ein Vereinzeln der Hülsen in den Hülsentaschen eines Hülsensteigförderers ermöglicht.

Diese Aufgabe wird erfindungsgemäß durch das Kennzeichen des Anspruchs gelöst. Hierdurch wird vorteilhafterweise bewirkt, daß infolge der Anordnung des Schwerpunktes die überzählig aufgenommene Hülse zwangsläufig abgeworfen wird, z.B. in den Hülsenaufnahmebehälter.

In weiterer Ausgestaltung der Erfindung kann die ganze Förderbandeinrichtung Überhang aufweisen. Alternativ besteht auch die Möglichkeit, daß lediglich ein Teilbereich des aufwärts laufenden Trums des Förderbandes mittels Leitorganen in überhängendem Lauf geführt wird. Hierbei können die Leitorgane als rotierende Führungstrommeln oder -scheiben ausgebildet sein. Es besteht auch die Möglichkeit, daß die Leitorgane als ortsfeste Leitschienen ausgebildet sind.

Der Überhang des Förderbandes kann zwischen 10 und 20° gegenüber der Senkrechten betragen, vorzugsweise jedoch etwa 15°.

Die Erfindung wird nachfolgend anhand von in der Zeichnung dargestellten Ausführungsbeispielen näher beschrieben.

In der Zeichnung zeigen:
- Fig. 1: eine schematische Seitenansicht einer Vorrichtung zum Entnehmen und Fördern liegender Garnhülsen zu einer Abgabestelle;
- Fig. 2 und 3: zwei Seitenansichten eines geneigten Förderbandes mit jeweils einer überzähligen Hülse, teils gebrochen;
- Fig. 4: eine Seitenansicht einer anderen Ausführungsform der Erfindung;
- Fig. 5: eine Vorderansicht der Ausführungsform nach Fig. 4;
- Fig. 6: eine Vorderansicht einer weiteren Ausführungsform der Erfindung;
- Fig. 7: eine Seitenansicht der Ausführungsform nach Fig. 6.

Die in Fig. 1 schematisch dargestellte Vorrichtung 1 zum Entnehmen, Fördern und Vereinzeln liegender Garnhülsen 6 besteht im wesentlichen aus einem Steigförderer 2, welcher einem Hülsenaufnahmebehälter 3 nachgeordnet ist, in dem sich Garnhülsen 6 in wirrer Lage befinden. Hinter dem Steigförderer 6 ist eine Abgabestelle 8 angeordnet, welche die einzeln geförderten Garnhülsen 6 beispielsweise zu einer Schrägfläche 13 mit Trichter 14 und Transportvorrichtung 15 bewegt.

Der Steigförderer 2 besteht aus einem Förderband 4, das breiter ist als die Hülsen 6 lang sind und auf welchem Mitnehmerleisten 5 mit Auflageflächen 7 in Abstand voneinander angeordnet sind. Jede Mitnehmerleiste 5 weist einen gegen das Förderband geneigten Lagerbereich 9 auf. In der Ausführungsform nach Fig. 1 ist die ganze Förderbandvorrichtung gegen den Hülsenaufnahmebehälter 3 geneigt.

Infolge dieses Überhanges des Steigförderers 2 bzw. des Förderbandes 4 gegenüber dem Hülsenaufnahmebehälter 3 ergibt sich bei Aufnahme einer überzähligen Garnhülse nach Fig. 2 bzw. 3 folgende Situation: der Schwerpunkt S einer überzähligen Garnhülse 6' liegt auf der dem Hülsenaufnahmebehälter 3 zugekehrten Seite im Abstand zu einer Senkrechten V durch die Auflagelinie der überzähligen Hülse 6' auf der darunter auf der Mitnehmerleiste 5 ruhenden Hülse 6. Damit fällt die überzählige Garnhülse 6' - gleichgültig, ob sie gemäß Fig. 2 zylindrisch oder gemäß Fig. 6 konisch ausgebildet ist - zwangsläufig wieder in den Hülsenaufnahmebehälter 3 zurück.

Der Überhang des Steigförderers 2 gegenüber dem Hülsenaufnahmebehälter 3 weist einen Winkel α zwischen 10° bis 20° gegenüber der Senkrechten gemäß Fig. 2 auf. Insbesondere ein Winkel α von 15° hat sich als vorteilhaft erwiesen.

Bei der Ausführungsform nach Fig. 4 und 5 ist nicht der gesamte Steigförderer 2 gegen den Hülsenbehälter 3 geneigt; nur ein Teil 4' des Förderbandes 4 dient hier als Abwurfeinrichtung und ist mit Überhang gegen den Hülsenaufnahmebehälter 3 geneigt. Hierzu finden Leitorgane Anwendung, beispielsweise zwei untere Leitscheiben 11 und 12, welche in Lagern 17 und 18 gelagert sind, sowie eine darüber versetzt angeordnete Leittrommel 10, die in Lagerstellen 16 gelagert ist.

Damit ergibt sich durch die Anordnung der Leitscheiben 11, 12 und der Leittrommel 10 ein Überhang des Teils 4' des Förderbandes 4.

Befindet sich nach Fig. 4 und 5 eine überzählige, konisch ausgebildete Garnhülse 6' auf der darunterliegenden Garnhülse 6, so wird wiederum (analog der Ausführungsform gemäß Fig. 2) infolge Überhang des Schwerpunktes die überzählige Garnhülse abstürzen und in den Hülsenaufnahmebehälter 3 zurückgefördert.

Bei der Ausführungsform nach Fig. 6 und 7 finden als Leitorgane ortsfeste Leitschienen 20 und 21 Anwendung. Der Teil 4' des Förderbandes 4 ist hierdurch mit Überhang geneigt und bildet wiederum auf einfache Weise die Abwurfeinrichtung. Die Leitschienen 20 und 21 weisen entsprechende gekrümmte Einlauf- bzw. Auslaufenden 23 bzw. 24 auf und führen jeweils einen Bereich der Seitenkanten des Förderbandes 4, wodurch dieses seinen Überhang im Teil 4' erhält.

Allen Ausführungsformen ist gemeinsam, daß die Mitnehmerleisten jeweils Auflageflächen 7 aufweisen, welche auch im überhängenden Teilbereich des Förderbandes eine Neigung zur Waagerechten gegen das Förderband und eine Ausladung A von nicht mehr als etwa 2/3 des größeren Durchmessers D der Hülsen besitzen (s. Fig. 2). Damit wird einwandfrei gewährleistet, daß der Schwerpunkt einer überzähligen Hülse 6' stets jenseits einer Senkrechten durch ihre Auflagelinie auf der unteren Hülse 6 liegt, woDurch die Hülse 6' abstürzt. Es werden nur einzelne Garnhülsen zu der Abgabestelle 8 bewegt.

## Patentansprüche

1. Vorrichtung (1) zum Entnehmen und Fördern liegender Garnhülsen zu einer Abgabestelle (8), wobei die Vorrichtung einen Behälter (3) für Garnhülsen, einen diesem Behälter nachgeordneten Steigförderer (2) mit an einem Förderband (4) angeordneten einzelnen Mitnehmerleisten (5), die eine Neigung zur Waagerechten gegen das Förderband (4) aufweisen, eine Abwurfeinrichtung für überzählig geförderte Garnhülsen sowie eine Vielzahl von Garnhülsen (6') umfaßt, dadurch gekennzeichnet, daß mindestens ein Teilbereich des aufwärts laufenden Trums des Förderbandes (4) durch Überhang gegen die Seite des Behälters (3) als Abwurfeinrichtung ausgebildet ist, wobei die Mitnehmerleisten (5) eine Auflagefläche (7) für jeweils eine Garnhülse (6) aufweisen, welche auch im überhängenden Teilbereich des Förderbandes (4) die genannte Neigung aufweisen und eine Ausladung von nicht mehr als etwa 2/3 des größeren Durchmessers der Garnhülsen (6) besitzt.

2. Vorrichtung nach Anspruch 1,
dadurch gekennzeichnet,
daß die ganze Förderbandeinrichtung (4) Überhang aufweist.

3. Vorrichtung nach Anspruch 1,
dadurch gekennzeichnet,
daß ein Teilbereich (4') des aufwärts laufenden Trums des Förderbandes (4) mittels Leitorganen (10, 11, 12; 20, 21) in überhängendem Lauf geführt ist.

4. Vorrichtung nach Anspruch 3,
dadurch gekennzeichnet,
daß die Leitorgane als rotierende Führungstrommeln (10) oder -scheiben (11, 12) ausgebildet sind.

5. Vorrichtung nach Anspruch 3,
dadurch gekennzeichnet,
daß die Leitorgane als ortsfeste Leitschienen (20, 21) ausgebildet sind.

6. Vorrichtung nach einem der vorhergehenden Ansprüche,
dadurch gekennzeichnet,
daß der Überhang zwischen 10 bis 20° gegenüber der Senkrechten beträgt.

## Claims

1. Apparatus (1) for extracting horizontally positioned yarn tubes and for conveying them to a delivery point (8), the apparatus comprising a container (3) for yarn tubes, an ascending conveyor (2) located downstream of this container and having individual take-up battens (5) which are arranged on a conveyor band (4) and which have an inclination relative to the horizontal towards the conveyor band (4), a discarding device for yarn tubes conveyed in excess and a multiplicity of yarn tubes (6), characterized in that at least one part region of the upward-running strand of the conveyor band (4) is designed as a discarding device as a result of an overhang towards the side of the container (3), the take-up battens (5) having a bearing surface (7) for one yarn tube (6) in each case, the said bearing surfaces (7) also having the said inclination in the overhanging part region of the conveyor band (4) and possessing a projecting length of not more than approximately 2/3 of the larger diameter of the yarn tubes (6).

2. Apparatus according to Claim 1, characterized in that the entire conveyor-band device (4) has an overhang.

3. Apparatus according to Claim 1, characterized in that a part region (4') of the upward-running strand of the conveyor band (4) is guided in its overhanging run by means of guide members (10, 11, 12; 20, 21).

4. Apparatus according to Claim 3, characterized in that the guide members are designed as rotating guide drums (10) or guide discs (11, 12).

5. Apparatus according to Claim 3, characterized in that the guide members are designed as fixed guide rails (20, 21).

6. Apparatus according to one of the preceding claims, characterized in that the overhang is between 10 and 20° relative to the vertical.

## Revendications

1. Dispositif (1) pour enlever et transporter des tubes de filature horizontaux à un poste de livraison (8), le dispositif comprenant un récipient (3) pour les tubes de filature, un convoyeur ascendant (2) placé après ce récipient, avec des pattes d'entraînement (5) individuelles disposées sur une courroie transporteuse (4), qui présentent une inclinaison par rapport à l'horizontale vers la courroie transporteuse (4), un dispositif de déchargement pour les tubes de filature transportés en nombre excessif ainsi qu'une pluralité de tubes de filature (6), caractérisé en ce qu'au moins une zone partielle de la section de la courroie transporteuse (4) avançant vers le haut est conçue en tant que dispositif de déchargement en surplomb vers le côté du récipient (3), les pattes d'entraînement (5) présentant une surface de support (7) pour chaque tube de filature (6), cette surface présentant également dans la zone partielle en surplomb de la courroie transporteuse (4) ladite inclinaison, et possédant une distance de surplomb ne dépassant pas 2/3 environ du plus grand diamètre des tubes de filature (6).

2. Dispositif selon la revendication 1, caractérisé en ce que le dispositif de courroie transporteuse (4) dans son ensemble est en surplomb.

3. Dispositif selon la revendication 1, caractérisé en ce qu'une zone partielle (4') de la section de la courroie transporteuse (4) avançant vers le haut est guidée au moyen d'organes de guidage (10, 11, 12; 20, 21) dans une trajectoire en surplomb.

4. Dispositif selon la revendication 3, caractérisé en ce que les organes de guidage sont conçus en tant que tambours de guidage rotatifs (10) ou en tant que disques de guidage rotatifs (11, 12).

5. Dispositif selon la revendication 3, caractérisé en ce que les organes de guidage sont conçus en tant que rails de guidage fixes (20, 21).

6. Dispositif selon l'une quelconque des revendications précédentes, caractérisé en ce que le surplomb est incliné suivant un angle de 10 à 20° par rapport à la verticale.
